# EUROPÄISCHE PATENTSCHRIFT

(11) **EP 0 210 352 B1**
(45) Veröffentlichungstag und Bekanntmachung des Hinweises auf die Patenterteilung: **02.08.1989**
(21) Anmeldenummer: 86105969.9
(22) Anmeldetag: 30.04.1986
(51) Int. Cl.: F16K 3/02, B65G 47/19

(54) **Absperrschieber zum Steuern des Durchflusses von dickflüssigen, mit hohem Schmutztanteil versehenen Medien,insbesondere bei der Altpapieraufbereitung**
Shutt-off valve for controlling the flow of highly viscous media provided with a high amount of dirt particles, especially at paper repulping
Soupape d'arrêt pour commander le passage de liquides de consistance épaisse avec haut degré de saleté, en particulier pour recyclage de vieux papier

(30) Priorität: 07.05.1985 DE 3516356
(43) Veröffentlichungstag der Anmeldung: 04.02.1987
(73) Patentinhaber: Verwaltungs Lohse GmbH & Co. KG, D-89522 Heidenheim-Oggenhausen (DE)
(72) Erfinder: Warnke, Klaus, D-7920 Heidenheim (DE)

(56) Entgegenhaltungen:
- CH-A- 535 398
- DE-B- 1 087 419
- GB-A- 1 587 875
- US-A- 1 838 656
- US-A- 2 636 712

## Beschreibung

Absperrschieber zum Steuern von dickflüssigen, mit hohem Schmutzanteil versehenen Medien.

Die Erfindung betrifft einen Absperrschieber zum Steuern von dickflüssigen, mit hohem Schmutzanteilen versehenen Medien, insbesondere bei der Altpapieraufbereitung, nach dem Oberbegriff des Patentanspruchs 1.

Ein derartiger Absperrschieber ist aus der US-PS 1 838 656 bekannt. Bei diesem Absperrschieber hat es sich gezeigt, daß feste Bestandteile in die Führungen der Schieberplatten eindringen, sich dort festhaken und dabei zum Festsitzen des Absperrschiebers führen, wodurch wiederholte Betriebsstörungen der Altpapieraufbereitungsanlage entstehen.

Der Erfindung liegt daher die Aufgabe zugrunde, einen Absperrschieber der bekannten Art so zu gestalten, daß sich an den Schieberplatten des Absperrschiebers und deren Führungen keine Fremdkörper festsetzen können.

Diese Aufgabe wird erfindungsgemäß durch die kennzeichnenden Merkmale des Anspruchs 1 gelöst.

Vorteilhafte Ausgestaltungen der Erfindung sind den Unteransprüchen zu entnehmen.

Auf der Zeichnung ist der Gegenstand der Erfindung, soweit es für das Verständnis der Erfindung notwendig ist, dargestellt.

Es zeigen
Fig. 1 einen Absperrschieber mit einer zweiteiligen Schieberplatte in Schließstellung, im senkrechten Längsschnitt,
Fig. 2 einen Teilausschnitt der Fig. 1 nach Schnitt B-B und
Fig. 3 einen Teilausschnitt der Fig. 1 nach Schnitt A-A.

Der Absperrschieber besteht aus einem in einer nicht dargestellten durchströmten Leitung fest eingeschraubten Gehäuse 1, sowie aus zwei daran befestigten Schieberführungen 2, in welchen je eine geradlinig verlaufende Schieberplatte 3 mit Antriebselement 4 verschiebbar angeordnet ist. Die Schieberführungen 2 sind dabei am Gehäuse 1 so befestigt, daß die beiden Schieberplatten 3 V-förmig zueinander verlaufen wobei die Spitze des V Strömungsrichtung F vorn liegt. Durch diese V-förmige Anordnung der beiden Schieberplatten 3 wird beim Schließ- bzw. Öffnungsvorgang bewirkt, daß alle Schmutzteile durch die Strömungswirkung, der Mitte der Durchflußöffnung des Absperrschiebers zugeführt werden, so daß Ablagerungen von Fremdkörpern an der Oberfläche der Schieberplatten 3, insbesondere im Bereich der Ecken bildenden Mündungsstellen der Schieberführungen 2 vermieden werden. Die in der Schließstellung der Schieberplatten 3 aneinander anstehenden Endstücke der Schieberplatten 3 stoßen geradlinig zusammen, wobei das Endstück der einen Schieberplatte 3 spitzwinklig ausgebildet ist, während das Endstück der zweiten Schieberplatte 3 einseitig schräg verläuft. Siehe Stellung I der Schieberplatten 3 der Fig. 1. Die im Medienstrom befindlichen Fremdkörper werden dadurch beim Schließen des Absperrschiebers leicht getrennt. Um zu vermeiden, daß sich im Gehäusedurchflußraum Taschen oder Vertiefungen bilden, ist im Bereich der Schieberplatten 3 das Gehäuse 1 quadratisch ausgebildet. In der eingezogenen Stellung II der Schieberplatten 3 in den Schieberführungen 2 schließen die Schieberplatten 3 bündig mit dem Gehäuse 1 ab und vermeiden jeglichen Widerstand gegen dem das Gehäuse 1 durchflutenden Medienstrom. Zur Stabilisierung der Mündungsstelle der Schieberführungen 2 am Gehäuse 1 sind Schmutzabstreifer 5 aus Metall oder Hartkunststoff eingesetzt und Stopfbuchspackungen 6, welche direkt hinter den Schmutzabstreifer 5 in den Schieberführungen 2 eingebaut sind, verhindern ein Eindringen von Flüssigkeit oder schmirgelnden Schmutzteilen in die Schieberführungen 2.

Wie aus den Figuren 2+ 3 ersichtlich, sind die Seitenkanten 7 der Schieberplatten 3 abgerundet und werden in Führungen 8 geführt, welche in das Gehäuse 1 eingesetzt sind.

Um eine Reinigung der Schieberführungen 2 zu erleichtern, sind diese mit dem Gehäuse 1 mittels Schraubverbindungen verbunden. Gleichzeitig sind die Schieberführungen 2 zerlegbar, wodurch alle Verschleißteile, Gleitführungen, Schmutzabstreifer 5 und Stopfbuchsenpackungen leicht zugängig sind und mühelos gereinigt bzw. ersetzt werden können.

## Patentansprüche

1. Absperrschieber zum Steuern von dickflüssigen, mit hohem Schmutzanteil versehenen Medien, insbesondere bei der Altpapieraufbereitung, welcher aus einem mit einer Durchflußöffnung versehenen Gehäuse (1) sowie aus zwei daran befestigten Schieberführungen (2) besteht, in welcher je eine geradlinig verlaufende Schieberplatte (3) verschiebbar angeordnet ist, und die Schieberführungen (2) dabei am Gehäuse (1) so befestigt sind, daß beim Schließ bzw. Öffnungsvorgang die beiden Schieberplatten (3) in der Durchflußöffnung des Gehäuses (1) aufeinander bzw. voneinander weg bewegbar sind, und daß in der Schließstellung die aneinander anstehenden Endstücke der Schieberplatten (3) geradlinig zusammenstoßen, dadurch gekennzeichnet, daß die Schieberführungen (2) am Gehäuse (1) derart befestigt sind, daß in Schließstellung die beiden Schieberplatten v-förmig in der Durchflußöffnung angeordnet sind, wobei die zusammenstoßenden Enden der Schieberplatten (3) die in Strömungsrichtung (F) vorne liegende Spitze der v-förmigen Anordnung bilden.

2. Absperrschieber nach Anspruch 1, dadurch gekennzeichnet, daß im Bereich der Schieberplatten (3) das Gehäuse (1) quadratisch ausgebildet ist.

3. Absperrschieber nach Anspruch 2, dadurch gekennzeichnet, daß die beiden Schieberplatten (3) im geöffneten Zustand bündig mit dem Gehäuseinnenraum abschließen.

4. Absperrschieber nach Anspruch 3, dadurch gekennzeichnet, daß an den Mündungsstellen der Schieberführungen (2) der Schieberplatten (3) das Gehäuse (1) mit einem metallisch oder aus Kunstharz bestehenden Schmutzabstreifer (5) ausgerüstet ist.

5. Abstreifer nach Anspruch 4, dadurch gekennzeichnet, daß in den Schieberführungen (2) direkt hinter den Schmutzabstreifern (5) des Gehäuses (1) Stopfbuchspackungen (6) eingesetzt sind.

6. Absperrschieber nach einem der vorhergehenden Ansprüche, dadurch gekennzeichnet, daß die Schieberführungen (2) mittels einer lösbaren Verbindung, bevorzugt einer Schraubenverbindung, mit dem Gehäuse (1) verbunden sind.

## Claims

1. Gate valve for controlling viscous media containing a high proportion of dirt, in particular for use in paper repulping, which comprises a housing (1) provided with a discharge opening and also two valve guides (2) mounted thereon in each of which a linearly extending valve plate (3) is arranged so as to be capable of sliding and the valve guides (2) are at the same time mounted on the housing (1) so that, during the closing or opening operation, the two valve plates (3) can be moved towards each other or away from each other respectively in the discharge opening of the housing (1) and so that, in the closed position, the end pieces, which make contact with each other, of the valve plates (3) come together linearly, characterized in that the valve guides (2) are mounted on the housing (1) in a manner such that, in the closed position, the two valve plates are arranged in a v-shape in the discharge opening, the ends of the valve plates (3) which come together forming the point of the v-shaped arrangement situated at the front in the flow direction (F).

2. Gate valve according to Claim 1, characterized in that the housing (1) is of square construction in the region of the valve plates (3).

3. Gate valve according to Claim 2, characterized in that the two valve plates (3) terminate flushly with the interior space of the housing in the opened state.

4. Gate valve according to Claim 3, characterized in that the housing (1) is equipped with a dirt scraper (5) composed of metal or of synthetic resin at the debouchment points of the valve guides (2) of the valve plates (3).

5. Scraper according to Claim 4, characterized in that the stuffing box packings (6) are inserted into the valve guides (2) directly behind the dirt scrapers (5) of the housing (1).

6. Gate valve according to one of the preceding claims, characterized in that the valve guides (2) are joined to the housing (1) by means of a detachable joint, preferably a screw joint.

## Revendications

1. Vanne d'arrêt pour la commande de milieux liquides épais à forte proportion de charge, en particulier dans le traitement des vieux papiers, qui est composée d'un corps (1) présentant une ouverture de passage du courant de fluide ainsi que de deux guides (2) fixés à ce corps, dans chacun desquels est montée coulissante une plaque de vanne (3) s'étendant en ligne droite, et les guides (2) de la vanne sont fixés au corps (1) de telle manière que, dans les mouvements de fermeture et d'ouverture, les deux plaques (3) de la vanne puissent se déplacer dans l'ouverture de passage du corps (1) pour se rapprocher l'une de l'autre ou s'éloigner l'une de l'autre, et en ce que, dans la position de fermeture, les parties terminales des plaques (3) de la vanne qui sont adjacentes se rejoignent selon une ligne droite, caractérisée en ce que les guides (2) sont fixés au corps (1) de telle manière que, dans la position de fermeture, les deux plaques de la vanne soient disposées dans l'ouverture de passage du courant de fluide en prenant une forme en V, les extrémités des plaques (3) de la vanne qui se rejoignent formant la pointe de la forme de V qui est placée en avant dans le sens de l'écoulement (F).

2. Vanne d'arrêt selon la revendication 1, caractérisée en ce que le corps (1) est de configuration carrée dans la région des plaques (3) de la vanne.

3. Vanne d'arrêt selon la revendication 2, caractérisée en ce que, dans l'état ouvert, les deux plaques (3) de la vanne se terminent à l'affleurement du volume intérieur de corps.

4. Vanne d'arrêt selon la revendication 3, caractérisée en ce que, au débouché des guides (2) des plaques (3) de la vanne, le corps (1) est équipé d'un racleur de corps étrangers (5), de nature métallique ou fait de résine synthétique.

5. Racleur selon la revendication 4, caractérisé en ce que des presse-garnitures (6) sont montés dans les guides (2) de la vanne, directement en arrière des racleurs de corps étrangers (5) du corps (1).

6. Vanne d'arrêt selon une des revendications précédentes, caractérisée en ce que les guides (2) de la vanne sont fixés au corps (1) au moyen d'une liaison démontable, de préférence au moyen d'un assemblage vissé.
